# EUROPÄISCHE PATENTSCHRIFT

(11) **EP 0 617 757 B1**
(45) Veröffentlichungstag und Bekanntmachung des Hinweises auf die Patenterteilung: **18.09.1996**
(21) Anmeldenummer: 93901588.9
(22) Anmeldetag: 15.12.1992
(51) Int. Cl.: F02P 3/045

(54) **VERFAHREN ZUR SCHLIESSZEITREGELUNG**
METHOD OF REGULATING IGNITION-COIL CLOSING TIME
PROCEDE DE REGLAGE DE LA DUREE DE FERMETURE

(30) Priorität: 18.12.1991 DE 4141698
(43) Veröffentlichungstag der Anmeldung: 05.10.1994
(73) Patentinhaber: ROBERT BOSCH GMBH, 70442 Stuttgart (DE)
(72) Erfinder: KOELLE, Ulrich, D-7141 Schwieberdingen (DE)
(86) Internationale Anmeldenummer: DE9201047
(87) Internationale Veröffentlichungsnummer: WO9312340

(56) Entgegenhaltungen:
- EP-A- 0 026 627
- WO-A-92/17702
- DE-A- 3 447 341
- US-A- 4 933 861
- PATENT ABSTRACTS OF JAPAN, vol. 6, no. 36 (M-115) 5. März 1982 & JP-A-56 151 264

## Beschreibung

### Stand der Technik

Die Erfindung geht aus von einem Verfahren zur Schließzeitregelung in Zündanlagen für Brennkraftmaschinen nach der Gattung des Hauptanspruchs. Es ist schon eine Schließzeitregelung für Brennkraftmaschinen aus der DE-A-34 02 537 bekannt, bei der aber zwei Komparatoren, sowie zwei Bezugsmarken zur Festlegung des Zündzeitpunktes und zur Schließzeitregelung verwendet werden. Hierbei wird eine Schließzeitregelung auf der Grundlage der Überwachung des Zündspulenstroms mit zwei Komparatoren, wovon der eine bei Erreichung von 80% des geforderten Zündspulenstromes und der andere bei 100% anspricht, vorgenommen. Nachteilig ist, daß hierbei die Zeit zwischen Erreichen der einzelnen Komparator-Schwellen laufend gemessen und aus diesen gemessenen Zeiten die Ladezeit berechnet werden muß. Die hierbei notwendige Hardware (80%- und 100%-Komparator) und die spezielle Forderung an den Prozessor, sowie die benötigte Software machen die dargestellte Lösung relativ kostenaufwendig. Weiterhin ist aus der nicht vorveröffentlichten Patentanmeldung DE-A-41 19 570 ein Verfahren zur Schließzeitadaption bekannt, wobei ein Komparator vorgesehen ist, der die Zündspulenstromstärke mit einem Sollwert vergleicht und den Ausgangspegel des Komparators jeweils zum Zündzeitpunkt erfaßt.

Hierbei wird ermittelt, ob die in der Zündspule gespeicherte Energie ausreichend für einen ordnungsgemäßen Zündfunken war. Ein Steuergerät kann nun aufgrund des jeweiligen Ausgangspegels des Komparators durch schrittweise Verlängerung bzw. Verkürzung der Schließzeit sich der optimalen Schließzeit annähern. Bei diesem Verfahren kann die erforderliche Schließzeit nicht sofort ermittelt werden. Das führt dazu, daß entweder eine zu lange Schließzeit, was zu unnötiger Verlustleistung führt, oder eine zu kurze Schließzeit, die zu Zündaussetzern führen kann, ausgegeben wird.

### Vorteile der Erfindung

Das erfindungsgemäße Verfahren mit den kennzeichnenden Merkmalen des Hauptanspruchs hat demgegenüber den Vorteil, daß durch Erfassung der Zeit vom Schließzeitbeginn bis zum Ansprechen des Komparators die optimale Schließzeit bestimmt wird und bei der darauffolgenden Zündung ausgegeben wird.

Durch die in den Unteransprüchen aufgeführten Maßnahmen sind vorteilhafte Weiterbildungen und Verbesserungen des im Hauptanspruch angegebenen Verfahrens möglich. Besonders vorteilhaft ist, daß die dem Komparator zugeführte Vergleichsspannung auf einen vorgegebenen Stromwert der Ladungskurve der jeweiligen Zündspule einstellbar ist, und somit das Verfahren auf verschiedene Motorbetriebspunkte einstellbar ist. Weiterhin ist es vorteilhaft, eine vorgegebene Zeit nach Ansprechen des Komparators eine Zwangszündung auszulösen, wodurch keine unnötige Belastung der hochspannungsführenden Teile und keine unnötig große Verlustleistung auftritt. Letztendlich hat dieses Verfahren den Vorteil, durch Überwachung des Komparatorausgangs sicherzustellen, daß eine vorgegebene Mindestschließzeit gewährleistet ist. Hier läßt sich anhand einer Plausibilitätskontrolle eine zusätzliche Diagnose durchführen.

Diese Mindestschließzeit wird überprüft, so daß beispielsweise ein Kurzschluß erkannt werden und für den entsprechenden Zylinder Zündung und Einspritzung zum Schutz des Katalysators und der Zündendstufen abgeschaltet werden. Bei Neustart des Motors kann zur schnelleren Schließzeitermittlung eventuell auf die Schließzeit bei Betriebsende zugegriffen werden. Dieser Vorgang wird vorteilhafterweise in Abhängigkeit der Motortemperatur Tₘₒₜ vorgenommen, so daß nur dann die Schließzeit bei Betriebsende als Schließzeit bei Neustart verwendet wird, wenn die Motortemperatur bei Neustart Tₘₒₜₙ nur einen vorgebbaren Wert von der Motortemperatur bei Betriebsende Tₘₒₜₑ abweicht.

### Zeichnung

Ausführungsbeispiele der Erfindung sind in der Zeichnung dargestellt und in der nachfolgenden Beschreibung näher erläutert. Es zeigen Figur 1 eine Schaltungsanordnung zur Erfassung des Zündspulenstroms, Figur 2 die Zeitabläufe bei der Schließzeitermittlung, Figur 3 einen Ablaufplan zur Schließzeitermittlung und Figur 4 zeigt den Zündspulenstrom für zwei Schließzeiten in Abhängigkeit der Motortemperatur.

### Beschreibung der Ausführungsbeispiele

In Figur 1 ist der Mikroprozessor 1 eines nicht dargestellten Steuergerätes für die Zündendstufen der Zündanlage einer Brennkraftmaschine dargestellt. Dieser Mikroprozessor 1 ist unter anderem über eine Verbindungsleitung mit der Basis eines Zündtransistors 3 verbunden. Auf der Kollektorseite ist der Zündtransistor 3 über die Primärwicklung einer Zündspule 4 mit einer Batteriespannung U_{B} beispielsweise einer nicht dargestellten Fahrzeugbatterie verbunden.

Sekundärseitig ist die Zündspule 4 einerseits mit der Batteriespannung U_{B} und andererseits mit einer Zündkerze 5 verbunden. Emitterseitig ist der Zündtransistor 3 dem invertierenden Eingang eines Komparators 6 und parallel dazu über einen Meßwiderstand 7 an Masse geschaltet. Der nicht invertierende Eingang des Komparators 6 liegt über einen, aus den Widerständen 8 und 9 gebildeten Spannungsteiler einerseits an Masse und andererseits an einer Versorgungsspannung U, welche von einem nicht dargestellten Spannungsstabilisator geliefert wird. Über den Spannungsteiler wird eine Vergleichsspannung U_{V} am nicht invertierenden Eingang des Komparators 6 eingestellt. Dabei ist es durchaus möglich, einen Komparator - wie Figur 1 zeigt - mit mehreren separat zuschaltbaren Spannungsteilern 8a und 8b bzw. 9a und 9b zu verwenden, wobei vom Mikroprozessor über eine Verbindung 10a bzw. 10b verschiedene Vergleichsspannungen Uᵥₐ bzw. U_{vb} über Schaltelemente 11a bzw. 11b am Komparator 6 eingestellt werden. Je nachdem, um was für einen Komparator es sich handelt, das heißt, bei welchem Prozentsatz (zum Beispiel 90 % ... 95 %) vom erreichten Vergleichswert U der Komparator schaltet, wird so die Zeit oder ein davon definierter Bruchteil vom Schließzeitbeginn bis zum Schließzeitende erfaßt. Die weiteren Endstufen der Zündanlage - hier nur angedeutet - sind so verschaltet, daß die Emitter der einzelnen Zündtransistoren zusammengefaßt werden. Bei Brennkraftmaschinen mit einer Schließwinkelüberlappung wären die Zylinder, die sich in ihrem Schließwinkel überlappen durch eine weitere Auswerteschaltung mit Elementen 6, 7, 8 und 9 getrennt auszuwerten. Der Ausgangspegel IP des Komparators 6 wird dem Mikroprozessor 1 zugeführt.

In Figur 2 sind die zeitlichen Signalverläufe, welche vom Mikroprozessor ausgewertet werden, dargestellt. Der obere Signalverlauf in dieser Figur zeigt das Signal ts für die Ansteuerung der Zündendstufe 3 vom Mikroprozessor 1 über die Verbindung 2. Zum Zeitpunkt T1 schaltet der Mikroprozessor das Signal ts von 0 auf 1, wodurch der Schließzeitbeginn realisiert wird. Im Mikroprozessor 1 wird diese Zeit T1 erfaßt und als Basiszeitpunkt, von welcher aus die Zeit für die verschiedenen Ereignisse gemessen wird, abgespeichert. Der Mikroprozessor 1 steuert auch das Schließzeitende T2, zu welchem die Zündung erfolgt. Diese Schließzeit SZ = T1 bis T2 wurde entweder beim vorhergehenden Zündzyklus ermittelt oder wird z.B. bei einem Neustart vom Mikroprozessor 1 beispielsweise in Abhängigkeit von der Motortemperatur oder weiteren Betriebsparametern fest vorgegeben. Die, zwischen Schließzeitbeginn T1 und Schließzeitende T2 markierte Zeit T_{DIA} stellt eine Mindestschließzeit dar, sie dient der Erkennung von Kurzschlüssen und ist konstant.

Die untere Signalfolge in der Figur 2 zeigt den Ausgangspegel IP des Komparators 6, wobei der Ausgang des Komparators aufgrund der Verschaltung von 0 auf 1 schaltet, wenn der durch die Spannung Uᵥ vorgegebene Zündspulenstrom erreicht ist.

Beim Erreichen des Zündspulensollstromes zum Zeitpunkt T3 beginnt eine Zeit t4 abzulaufen, an deren Ende die Schließzeit in jedem Fall vom Mikroprozessor 1 beendet wird.

In Figur 3 ist der Ablaufplan zur Verarbeitung der erfaßten Zeiten, wie sie in Figur 2 dargestellt sind, gezeigt. Der Mikroprozessor 1 berechnet aufgrund der erfaßten Parameter wie Drehzahl, Temperatur und Druck den Zündzeitpunkt. Für jeden Zündzyklus der Brennkraftmaschine wird vom Mikroprozessor 1 in einem Arbeitsschritt 20 die Signalfolge ts zur Ansteuerung der Zündendstufe und der Ausgangspegel des Komparators IP überwacht.

In einer anschließenden Abfrage 21 wird geprüft, ob der Beginn einer Schließzeit T1 vorliegt. Ist dies der Fall, so führt der Ja-Ausgang der Abfrage 21 zu einem Arbeitsschritt 22, in welchem der Schließzeitbeginn T1 als Basiszeit für spätere Berechnungen zwischengespeichert wird. Konnte kein Schließzeitbeginn T1 ermittelt werden, so führt der Nein-Ausgang der Abfrage 21 zur Abfrage 23. Hier wird ermittelt, ob ein Zündereignis, d.h. ein Schließzeitende T2 aufgetreten ist. Wurde ein Zündereignis erfaßt, so führt der Ja-Ausgang dieser Abfrage 23 zunächst an eine Abfrage 33. Hier wird kontrolliert, ob der Ausgangspegel IP des Komparators 6 nach der Zündung (wobei hier Schalt- und Entladezeiten zu berücksichtigen sind) einen Ausgangspegel, der dem angesprochenen Zustand (IP = 1) entspricht, aufweist. Ist dies nicht der Fall, d.h. eine gewisse Zeit nach der Zündung ist IP = 0, so führt der Nein-Ausgang an eine Abfrage 24. Es wird nun in der Abfrage 24 kontrolliert, ob der Komparator 6 überhaupt angesprochen hat bzw. hatte, d.h. es wird abgefragt, ob die Zeit T3 erreicht wurde, zu der der Komparator 8 anspricht. Das Ansprechen des Komparators geschieht zu dem Zeitpunkt, wenn in der Zündspule eine Energie gespeichert ist, die dem vorgegebenen Vergleichswert Uᵥ entspricht. Der Ja-Ausgang der Abfrage 24, d.h. der Komparator hatte angesprochen, bewirkt in einem anschließenden Arbeitsschritt 25 aufgrund der zwischengespeicherten Zeit für den Schließzeitbeginn T1 und der Zeit für das Ansprechen des Komparators T3 die Bestimmung der Schließzeit SZn für den darauffolgenden Zündzyklus in dieser Zündspule, wobei SZn = T3 - T1 ist.

Der Nein-Ausgang der Abfrage 24, d.h., der Komparator 6 hatte zum Zeitpunkt der Zündung bzw. zum Schließzeitende T2 nicht angesprochen führt zu einer Abfrage 26. In dieser Abfrage 26 wird kontrolliert, ob die gemessene, d.h. tatsächliche Schließzeit (T2 - T1) größer ist als die vom Mikroprozessor 1 im vorherigen Zyklus errechnete, optimale Schließzeit (SZ) ist. Ist dies nicht der Fall, beispielsweise wenn nach der Berechnung oder Ausgabe des Schließereignisses der Motor stark beschleunigt und damit der Zündzeitpunkt zeitlich betrachtet vorverlegt wird, so führt der Nein-Ausgang dieser Abfrage zum Arbeitsschritt 27, in welchem die eben gewollte, optimale Schließzeit SZ wieder als Schließzeit für die darauffolgende Zündung bestimmt wird (SZn = SZ). Solch ein Fall kann beispielsweise auch auftreten, wenn die Brennkraftmaschine im Leerlauf arbeitet und die tatsächlich benötigte Zündspulenenergie geringer ist als im Teillast oder Vollastbereich. Wurde die Abfrage 26 mit Ja beantwortet, d.h. die tatsächliche Schließzeit (T2 - T1) war größer als die gewollte Schließzeit (SZ), so wird in einem Arbeitsschritt 28 die darauffolgende gewollte optimale Schließzeit SZn bestimmt, indem zu der ausgegebenen Schließzeit (T2 - T1) ein Korrekturwert K hinzuaddiert wird (SZn = T2 - T1 + K) um ein Ansprechen des Komparators 6 zu erzielen. Der Korrekturwert K ist hierbei ein in der Applikation für jeden Motortyp bestimmter Wert, der sicherstellt, daß mit der Schließzeit der darauffolgenden Zündung der vorgegebene Wert des Zündspulenstromes gerade erreicht wird. Dabei wird der Korrekturwert K nicht auf einmal komplett hinzuaddiert, sondern in mehrere Teile zerlegt und schrittweise zur gemessenen tatsächlichen Schließzeit hinzuaddiert.

Wurde die Abfrage 23 für die Zeit T2 mit Nein beantwortet, d.h. es konnte kein Zündereignis festgestellt werden, so wird in einer Abfrage 29 kontrolliert, ob bei der Signalfolge IP eine aufsteigende Flanke (also ein Ansprechen des Komparators) auftritt. Ist dies der Fall, so wird im Arbeitsschritt 30 der Ansprechzeitpunkt T3 des Komparators 6 zwischengespeichert. In der darauffolgenden Abfrage 31 wird geprüft, ob die Ansprechzeit T3 des Komparators 6 kleiner als eine Mindestschließzeit T_{DIA} ist. Ein Ja dieser Abfrage 31 führt zum Arbeitsschritt 32, in welchem dieser Sachverhalt als Kurzschluß in der Zündanlage gedeutet und dementsprechend in dem betreffenden Zylinder die Zündung und die Einspritzung abgeschaltet wird. Wurde die Abfrage 33 nach dem Ansprechen des Komparators 6 bei erfolgter Zündung mit Ja beantwortet, d.h. nach einer Zündung ist der Komparator noch im angesprochenen Zustand, so wird im nachfolgenden Arbeitsschritt 34 ein Defekt des Komparators erkannt und im Arbeitsschritt 35 die Ausgabe der Schließzeit vom Mikroprozessor z.B. aufgrund der erfaßten Drehzahl und Batteriespannung veranlaßt. Wurde in der Abfrage 29 nach einer Signaländerung am Komparatorausgang keine steigende Flanke der Signalfolge IP erkannt, so wird in der nachfolgenden Abfrage 36 kontrolliert, ob die Signalfolge IP = 1, d.h. der Komparator hat bereits angesprochen, ist. Der Ja-Ausgang dieser Abfrage führt zu einer Abfrage 37, welche überprüft, ob eine vom Komparator 6 gestartete Zeit t4, welche eine maximal zulässige Schließzeit SZ max repräsentiert, abgelaufen ist. Ist dies der Fall, so wird zum Zeitpunkt T4 in einem Arbeitsschritt 38 vom Mikroprozessor 1 die Schließzeit beendet und eine Zwangszündung ausgelöst. Durch diese Maßnahme wird sichergestellt, daß die hochspannungsführenden Teile nicht unnötig belastet werden.

Vom Nein-Ausgang der Abfrage 36 und der Abfrage 37 und 31 sowie von den Arbeitsschritten 38, 32, 35, 25, 28 und 27 führt jeweils eine Verbindung an einen Arbeitsschritt 39. In diesem Arbeitsschritt 39 werden die für diesen Zündzyklus gespeicherten Zeiten T1 und T3 gelöscht. Anschließend wird im Arbeitsschritt 40 die Schließzeitbestimmung für den nächsten Zündzyklus erneut gestartet.
Dieses eben beschriebene Verfahren ermöglicht eine sehr genaue Bestimmung der Schließzeit, da keine unnötige Umrechnung auf die Winkelebene erfolgt, sondern die gemessenen Zeiten direkt vom Mikroprozessor zur Schließzeitermittlung herangezogen werden.

Weiterhin bietet dieses Verfahren die Möglichkeit, auf Dynamik sehr gut zu reagieren. So wird beispielsweise vom Mikroprozessor eine nach Schließzeitbeginn einsetzende Dynamik und sich damit verändernde Schließzeit als Diskrepanz zwischen gewollter Schließzeit SZ und tatsächlich ausgegebener Schließzeit (T2 - T1) erfaßt und die Schließzeit des darauffolgenden Zündzyklus SZn entsprechend den gemessenen Zeiten angepaßt. Ein Fehler in der Schließzeitermittlung wird so auch unter sich verändernden Betriebsbedingungen, wie Dynamik vermieden.

In Figur 4 ist die Abhängigkeit des Anstiegs des Zündspulenstroms von der Temperatur gezeigt. Hierbei zeigt die Kurve A den Anstieg des Stroms in der Zündspule bei niedriger Temperatur ν₁. Im Vergleich dazu ist mit der Kurve B der Anstieg des Zündspulenstroms bei höherer Temperatur ν₂ dargestellt. Beim Anstieg der Temperatur von ν₁ auf ν₂ bzw. beim Absinken der Temperatur von ν₂ auf ν₁ ändert sich der ohmsche Widerstand in der Zündspule, so daß sich ebenfalls der Anstieg des Zündspulenstroms ändert. Erfolgt nun ein Stillstand der Brennkraftmaschine, so ist üblicherweise die Temperatur des Motors relativ hoch, d. h. es wird die für die Kurve B ermittelte Schließzeit abgespeichert. Beim erneuten Starten des Motors würde zunächst die Zeit t₂ für die Schließzeitbestimmung zugrunde gelegt. Der Anstieg des Zündspulenstrom wird nun aber bei abgekühltem Motor und damit kleinerem ohmschen Widerstand steiler, so daß der Komparator wesentlich früher z. B. zum Zeitpunkt t₁ anspricht. Damit wird zwar für die erste Schließzeit nach einem erneuten Motorstart eine relativ lange Schließzeit, wie sie durch die Kurve C verdeutlicht ist, ausgegeben, jedoch liegt sofort bei der darauffolgenden Schließzeit ein aktueller Wert der Schließzeit vor.

## Patentansprüche

1. Verfahren zur Schließzeitregelung von Zündanlagen in Brennkraftmaschinen mit einem Mikroprozessor zur Ansteuerung mindestens einer Zündendstufe, wobei der Strom durch die Zündspule erfaßt und einem ersten Eingang eines Komparators zugeführt wird, wobei am zweiten Eingang des Komparators eine vorgebbare Vergleichsspannung anliegt und der Ausgangspegel des Komparators dem Mikroprozessor zugeführt wird, dadurch gekennzeichnet, daß im Mikroprozessor (1) die Zeit vom ausgegebenen Schließzeitbeginn (T1) bis zum Ansprechen des Komparators (T3) erfaßt und in der Art ausgewertet wird, daß die erfaßte Zeit (T3 - T1) die Schließzeit oder einen definierten Bruchteil der Schließzeit (SZₙ) darstellt, die vom Mikroprozessor (1) für die darauffolgende Zündung durch ein entsprechendes Signal an die Zündendstufe ausgegeben wird.

2. Verfahren nach Anspruch 1, dadurch gekennzeichnet, daß mindestens eine am Komparator (6) anliegende Vergleichsspannung (Uᵥ) auf einen vorgegebenen Stromwert der Ladungskurve der jeweiligen Zündspule einstellbar ist.

3. Verfahren nach Anspruch 1 bis 2, dadurch gekennzeichnet, daß mit dem Ansprechen (T3) des Komparators (6) vom Mikroprozessor (1) eine Zeit (t4) zur Überwachung des Schließzeitendes (T2) gestartet wird und daß nach Ablauf dieser Zeit (t4) und fehlendem Schließzeitende (T2) vom Mikroprozessor (1) eine Zwangszündung ausgelöst wird.

4. Verfahren nach einem der vorherigen Ansprüche, dadurch gekennzeichnet, daß bei Neustart mit der im letzten Motorzyklus ermittelten Schließzeit (SZn) gestartet wird, sofern die bei Neustart gemessen Motortemperatur (Tₘₒₜₙ) nur einen vorgebbaren Wert von der Motortemperatur bei Betriebsende (Tₘₒₜₑ) abweicht.

5. Verfahren nach einem der vorherigen Ansprüche, dadurch gekennzeichnet, daß bei einer vom Schließzeitbeginn (T1) bis zum Ansprechen des Komparators (T3) ermittelten Zeit kleiner als eine vorgegebene Mindestschließzeit (T_{DIA}) dies als Kurzschluß gedeutet wird und für den entsprechenden Zylinder Zündung und Einspritzung abgeschaltet werden.

6. Verfahren nach einem der vorherigen Ansprüche, dadurch gekennzeichnet, daß der Mikroprozessor (1) am Schließzeitende (T2) den Ausgangspegel (IP) des Komparators (6) abfragt, ob dieser angesprochen hat, daß bei nicht angesprochenem Komparator und einer tatsächlicher Schließzeit (T2 - T1), die größer oder gleich der ausgegebenen Schließzeit (SZ) ist, die darauffolgende Schließzeit (SZn) durch Hinzuaddieren eines Korrekturwertes (K) zur ausgegebenen Schließzeit (SZn = T2 - T1 + K) festgelegt wird.

7. Verfahren nach Anspruch 6, dadurch gekennzeichnet, daß der Korrekturwert (K) ein in der Applikation derart festlegbarer Wert ist, daß der Komparator durch diesen Korrekturwert (K) mit Sicherheit anspricht.

8. Verfahren nach Anspruch 6 und 7, dadurch gekennzeichnet, daß der Korrekturwert (k) schrittweise zur tatsächlichen Schließzeit (T2 - T1) hinzuaddiert wird.

9. Verfahren nach Anspruch 1 bis 6, dadurch gekennzeichnet, daß bei nicht angesprochenem Komparator (6) und einer tatsächlichen Schließzeit (T2 - T1), die kleiner als die vom Mikroprozessor (1) ausgegebene Schließzeit (SZ) ist, als darauffolgende Schließzeit (SZn) wieder die zuvor ausgegebene Schließzeit (SZ) ausgegeben wird.

## Claims

1. Method of regulating dwell time of ignition systems in internal combustion engines having a microprocessor for actuating at least one ignition output stage, the current through the ignition coil being detected and fed to a first input of a comparator, a prescribable comparison voltage being present at the second input of the comparator and the output level of the comparator being fed to the microprocessor, characterized in that, in the microprocessor (1), the time from the output start of the dwell time (T1) up to the triggering of the comparator (T3) is detected and evaluated in such a way that the detected time (T3 - T1) constitutes the dwell time or a defined fraction of the dwell time (SZₙ) which is output to the ignition output stage by the microprocessor (1) for the subsequent ignition by means of a corresponding signal.

2. Method according to Claim 1, characterized in that at least one comparison voltage (Uᵥ) which is present at the comparator (6) can be set to a prescribed current value of the charge curve of the respective ignition coil.

3. Method according to Claim 1 to 2, characterized in that a time (t4) for monitoring the end (T2) of the dwell time is started by the microprocessor (1) when the comparator (6) is triggered (T3), and in that a forced ignition is triggered by the microprocessor (1) after this time (t4) has expired and the end (T2) of the dwell time has not occurred.

4. Method according to one of the preceding claims, characterized in that when there is a restart, starting takes place with the dwell time (SZn) determined in the last engine cycle provided the engine temperature (Tₘₒₜₙ) measured at the restart deviates by only a prescribable value from the engine temperature at the end (Tₘₒₜₑ) of operation.

5. Method according to one of the preceding claims, characterized in that when the time determined from the start (T1) of the dwell time up to the triggering of the comparator (T3) is less a prescribed minimum dwell time (T_{DIA}), this is interpreted as a short-circuit and the ignition and injection are switched off for the corresponding cylinder.

6. Method according to one of the preceding claims, characterized in that at the end (T2) of the dwell time the microprocessor (1) interrogates the output level (IP) of the comparator (6) to determine whether the latter has been triggered, in that when the comparator has not been triggered and the actual dwell time (T2 - T1) is greater than or equal to the output dwell time (SZ), the subsequent dwell time (SZn) is specified by adding a correction value (K) to the output dwell time (SZn = T2 - T1 + K).

7. Method according to Claim 6, characterized in that the correction value (K) is a value which can be specified in application in such a way that the comparator is reliably triggered by this correction value (K).

8. Method according to Claims 6 and 7, characterized in that the correction value (K) is incrementally added to the actual dwell time (T2 - T1).

9. Method according to Claims 1 to 6, characterized in that when the comparator (6) has not been triggered and an actual dwell time (T2 - T1) is less than the dwell time (SZ) output by the microprocessor (1), the previously output dwell time (SZ) is output again as the subsequent dwell time (SZn).

## Revendications

1. Procédé pour régler la durée de fermeture dans des installations d'allumage de moteur à combustion interne comprenant un microprocesseur commandant au moins un étage d'allumage, l'intensité du courant dans la bobine d'allumage étant détectée pour être appliquée à une première entrée d'un comparateur dont la seconde entrée reçoit une tension de comparaison prédéterminée, le niveau de sortie du comparateur étant appliqué au microprocesseur, caractérisé en ce que le microprocesseur (1) détermine la durée comprise entre le début de la durée de fermeture (T1), émise jusqu'à la mise en oeuvre du comparateur (T3) et cette durée est exploitée de façon que la durée (T3 - T1) représente la durée de fermeture ou une fraction déterminée de la durée de fermeture (SZn) émise par le microprocesseur (T1) pour l'allumage suivant par un signal correspondant appliqué à l'étage d'allumage.

2. Procédé selon la revendication 1, caractérisé en ce qu'au moins une tension de comparaison (Uᵥ) appliquée au comparateur (6) règle à une intensité prédéterminée du courant de charge la bobine d'allumage respective.

3. Procédé selon les revendications 1 et 2, caractérisé en ce que la mise en oeuvre (T3) du comparateur (6) par le microprocesseur (1) démarre une durée (T4) pour surveiller la fin de la durée de fermeture (T2) et à la fin de cette durée (T4) et en l'absence de fin de durée de fermeture (T2), le microprocesseur (1) déclenche un allumage forcé.

4. Procédé selon l'une des revendications précédentes, caractérisé en ce que pour un nouveau démarrage on utilise la durée de fermeture (SZn) obtenue dans le dernier cycle de fonctionnement du moteur dans la mesure où la température du moteur (Tₘₒₜₙ) mesurée au nouveau démarrage du moteur ne diffère que d'une valeur prédéterminée par rapport à la température du moteur à la fin de son fonctionnement (Tₘₒₜₑ).

5. Procédé selon l'une des revendications précédentes, caractérisé en ce que pour une durée déterminée entre le début de la durée de fermeture (T1) jusqu'à la mise en oeuvre du comparateur (T3), inférieure à une durée minimale de fermeture prédéterminée (T_{DIA}), cela est interprété comme un court-circuit et pour cylindre correspondant, l'allumage et l'injection sont coupés.

6. Procédé selon l'une des revendications précédentes, caractérisé en ce qu'à la fin de la durée de fermeture (T2), le microprocesseur (1) interroge le niveau de sortie (IP) du comparateur (6), pour savoir si celui-ci a été sollicité de sorte qu'en cas de comparateur non sollicité et de durée de fermeture effective (T2 - T1) supérieure ou égale à la durée de fermeture émise (SZ), la durée de fermeture suivante (SZn) est fixée par addition d'une valeur de correction (K) à la durée de fermeture émise (SZn = T2 - T1 + K).

7. Procédé selon la revendication 6, caractérisé en ce que la valeur de correction (K) est une valeur fixée dans l'application de façon que le comparateur soit sollicité avec certitude par cette valeur de correction.

8. Procédé selon les revendications 6 et 7, caractérisé en ce que la valeur de correction (k) est ajoutée pas à pas à la durée de fermeture effective (T2 - T1).

9. Procédé selon les revendications 1 à 6, caractérisé en ce qu'en cas de comparateur (6) non sollicité et pour une durée de fermeture effective (T2 - T1) inférieure à la durée de fermeture (SZ) fournie par le microprocesseur (1), la durée de fermeture (SZn) suivante est la durée de fermeture (SZ) émise précédemment.
